# EUROPÄISCHE PATENTSCHRIFT

(11) **EP 0 930 415 B1**
(45) Veröffentlichungstag und Bekanntmachung des Hinweises auf die Patenterteilung: **26.06.2002**
(21) Anmeldenummer: 99100815.2
(22) Anmeldetag: 18.01.1999
(51) Int. Cl.: E06B 3/48, E06B 9/15

(54) **Torblatt für ein Sektionaltor**
Leaf for a sectional door
Panneau de porte sectionelle

(30) Priorität: 20.01.1998 DE 29800908 U
(43) Veröffentlichungstag der Anmeldung: 21.07.1999
(73) Patentinhaber: Marantec Antriebs- und Steuerungstechnik GmbH & Co. KG., 33428 Marienfeld (DE)
(72) Erfinder: Hörmann, Michael, 33790 Halle (DE)
(74) Vertreter: Laufhütte, Dieter, Dr.-Ing.

(56) Entgegenhaltungen:
- EP-A- 0 370 376
- EP-A- 0 608 683
- WO-A-97/10405
- US-A- 5 170 832

## Beschreibung

Die Erfindung betrifft ein Torblatt nach dem Oberbegriff des Anspruchs 1,

Ein derartiges Torblatt ist beispielsweise aus der EP 370 376 B1 bekannt. Beim Verfahren von der Offenstellung in die Verschlußstellung oder umgekehrt durchlaufen die in Bewegungsrichtung aufeinanderfolgend aneinander angelenkten Lamellen eines solchen Torblattes - insbesonderes eines Sektionaltores - einen bogenförmigen Führungsbereich, der sich zwischen dem etwa vertikal gerichteten geradlinigen Führungsabschnitt für die Aufnahme des Torblattes in der Schließstellung und dem etwa horizontal verlaufenden Führungsabschnitt für die Aufnahme des Torblattes in der Offenstellung befindet. Zu diesem Zweck sind die Lamellen durch Scharniere aneinander angelenkt, deren Scharnierachse an der Torblattinnenseite, das heißt an der Rückwand des Torblattes und somit der Torblattseite, die dem Inneren des mit dem Torblatt zu verschließenden Gebäuderaumes oder dergleichen zugewandt ist, verläuft. Um zu verhindern, daß in den bei Durchlaufen des bogenförmigen Führungsbereiches entstehenden Verschwenklagen benachbarter Lamellen zueinander zwischen diesen ein Spalt entsteht, in welchen man mit den Fingern ungewollt oder im Zuge einer soweit nicht sachgerechten Handhabung des Torblattes von Hand eingreifen kann, sind die einander zugewandten Stirnseiten der jeweils benachbarten Lamellen mehr oder weniger im Querschnitt kreisbogenförmig verwölbt aufgebildet, und zwar in etwa mit dem Kreisbogenmittelpunkt in der Scharnierachse gelegen. Dabei ist zwischen den beiden einander gegenüberliegenden verwölbten Stirnseiten jeweils ein Spalt gebildet, der sich zwischen der Außenseite und der Innenseite des Torblattes durchgehend erstreckt, wenn man von gesondert vorgesehenen, elastischen Dichtungsstreifen absieht, ist im Spaltbereich der Torblattaußenseite zwischen den Außenwandungen der Lamellen eine Fuge freigelassen, die in den Spaltbereich zwischen dem konkaven und konvexen Profilabschnitt übergeht. Diese Fuge simuliert eine Sicke und dient ebenfalls dem Klemmschutz, da hierdurch verhindert wird, daß die Finger im Bereich der Vorderwand des Torblattes zwischen der vom konkaven Profilabschnitt gebildeten Nase und dem gegenüberliegenden am konvexen Profilabschnitt gebildeten Absatz eingeklemmt werden.

Die Geometrie im Bereich der Lamellenkanten war bereits aus der deutschen Patentschrift 216 816 aus dem Jahr 1908 von ihren Grundzügen her bekannt. Dort wurde bereits an einer Drehtür mit Gelenkbändern zur Verhinderung von Verletzungen durch Klemmen an der Drehkante der Tür bei den sich gegenüberliegenden Kanten eine komplementäre konvexe bzw. konkave Formgebung vorgeschlagen.

insbesondere bei größeren Toren ist es wünschenswert, die Lamellendicke über die Höhe des Tores zu variieren. Hierzu ist es nach dem Stand der Technik notwendig, gesonderte Übergangs- oder Adapterlamellen vorzusehen, die an ihren jeweiligen Anlagekanten an die Dicke der benachbarten Lamellen angeglichen sind.

Aus WO97/10405 ist ein Torblatt mit aneinander angelenkten Lamellen bekannt, die beim Verfahren des Torblattes gegeneinander verschwenkbar sind. Die aneinander angrenzenden Lamellenkanten haben ein Profil, das bei der einen Lamellenkante im wesentlichen konkav ausgebildet ist und bei der anderen Lamellenkante im wesentlichen konvex und komplementär dazu. Die Krümmungen der konkav bzw. konvex ausgebildeten Profilabschnitte sind einen Bogenverlauf nachzeichnend polygonförmig verlaufend.

Aufgabe der vorliegenden Erfindung ist es, ein Torblatt nach dem Oberbegriff des Anspruches 1 derart weiterzubilden, daß unter Beibehaltung eines Fingerklemmschutzes die Kantenbereiche der das Torblatt bildenden Lamellen derart ausgebildet sind, daß eine Dickenänderung benachbarter Lamellen ohne Änderung des Kantenprofiles und ohne Vorsehen von Übergangs- oder Adapterlamellen möglich ist.

Diese Aufgabe wird erfindungsgemäß ausgehend von einem Torblatt nach dem Oberbegriff des Anspruchs 1 durch die hinzutretenden Merkmale gemäß dem kennzeichnenden Teil des Anspruchs 1 gelöst.

Demnach geht der konvexe bzw. konkave Profilabschnitt von einem mittleren bogenförmigen Abschnitt in ein schräg zur Vorderwand hingerichteten geraden Abschnitt über, der sich mit der durch die Vorderwand gebildete Ebene unter einem Winkel α schneidet. Die im konkaven Profilabschnitt im Bereich der Vorderwand gebildete Nase wird von ihrer Außenseite her schräg abgeflacht.

Von der Vorderwand aus gesehen weist das neu geschaffene Torblatt also nicht mehr einen der Nase gegenüberliegenden am konvexen Teil des Lamellenprofils ausgebildeten Absatz auf. Es wird zwischen der Nase des konkaven Lamellenteils und dem entsprechenden Absatz des konvexen Teils keine Sicke mehr gebildet. Vielmehr läuft die schräge Fläche des konvexen Teils bis zur Vorderwand aus. An der gegenüberliegenden Nase im Bereich des konkaven Profilateils der Lamelle ist die im Bereich der Vorderwand gebildete Nase von ihrer Außenseite her schräg abgeflacht, so daß die entsprechende Nase in einem Bereich des schräg zur Vorderwand hin gerichteten geraden Abschnitts des Profils zu liegen kommt, der von der durch die Vorderwand gebildeten Ebene beabstandet ist.

Aufgrund dieser Geometrie kann aber auch die Dicke der benachbarten Lamellen variieren, da bei einem Übergang von einer dickeren Lamelle mit konvexem Teil die benachbarte dünnere Lamelle mit ihrem Nasenbereich ebenfalls nur in dem schräg zur Vorderwand hin gerichteten geraden Abschnitt enden muß. Damit kann grundsätzlich die gleiche Profilierung im Lamellenrandbereich beibehalten werden.

Diese Geometrie läßt sich für schmale Torblattlamellen, aber auch für vergleichsweise breite Torblattlamellen, die auch als Paneele bezeichnet werden, einsetzen.

Vorteilhafte Ausbildungen der Erfindung ergeben sich aus den sich an den Hauptanspruch anschließenden Unteransprüchen. Demnach ist der Winkel α vorteilhaft zwischen 23,5° und 25°, vorzugsweise mit 24,3° zu wählen.

Die den Rückwänden jeweils am nächsten liegenden Abschnitte der Stirnseiten benachbarter Lamellen können jeweils schräg in Richtung zur Scharnierachse verlaufen.

Die Lamellen des Torblattes können jeweils aus einem Rahmen aus Metall oder Kunststoff bestehen. Vorzugsweise besteht der Rahmen aus einem geformten Blech, das innen ausgeschäumt sein kann.

Zusätzlich können die Lamellen in ihrem Rückwandbereich ensprechend der DE 297 21 316 mit einem Schutzverkleidungsblech ausgestattet sein.

Weitere Einzelheiten und Vorteile der Erfindung ergeben sich aus einem anhand der einzigen Figur dargestellten Ausführungsbeispiel.

Die einzige Figur zeigt einen schematisierten Teilquerschnitt der stimseitigen Teilbereiche zweier benachbarter Lamellen eines Ausführungsbeispiels.

In der einzigen Figur ist ein Ausschnitt eines Torblattes 10 gezeigt, bei dem jeweils Teilbereiche einer Lamelle 12 und einer benachbart zu dieser gelegenen und über hier nicht näher dargestellte Schamierverbindungen mit dieser gelenkig verbundenen Lamelle 14 dargestellt sind. Die Lamellen 12 und 14 sind in geschlossener Stellung gezeigt. Die Lamelle 14 weist eine Vorderwand 16 und eine Rückwand 18 auf und in ihrem Seitenkantenbereich 20 einen im Schnitt nasenartigen Vorsprung 22 mit einem zur Vorderwand 16 hin gerichteten bogenförmig konvex ausgebildeten Profilabschnitt 24, einem sich zur Vorderwand 16 hin anschließenden und diese unter einem Winkel α schneidenden geraden Abschnitt 25 und einem zur Rückwand 18 hin gerichteten schräg in Richtung zur hier nicht näher dargestellten Scharnierachse verlaufenden Abschnitt 26 auf.

Der schräg zur Vorderwand hin gerichtete gerade Abschnitt 25 schneidet die durch die Vorderwand 16 gebildete Ebene unter einem Winkel α von 24,3°.

An der Lamellenkante 28 der benachbarten Lamelle 12 ist komplementär eine Ausnehmung 30 vorgesehen, in die der nasenartige Vorsprung 22 bei Zuschwenken der Lamelle 12 eingreift. Diese Ausnehmung weist einen zum konvexen Profilabschnitt 22 komplementären konkaven Profilabschnitt auf. Weiterhin ist ein dem angeschrägten Abschnitt 26 entsprechender abgeschrägter Abschnitt 34 vorhanden. Dem zur Vorderwand hin gerichteten geraden Abschnitt 25 entspricht in dem konkaven Profil ein gerader Abschnitt 37. Der schräge Profilabschnitt 37 bildet mit der Vorderwand 16 der Lamelle 12, wie in der Figur dargestellt, einen nasenartigen Vorsprung 38. Dieser nasenartige Vorsprung 38 weist an seiner Vorderseite einen schräg abgeflachten Bereich 39 auf, wie er in der Figur näher dargestellt ist.

Der nasenartige Vorsprung 38 ist durch die schräge Abflachung soweit verkürzt, daß der entsprechende nasenartige Vorsprung oder die Nase 38 in einem Bereich des schräg zur Vorderwand 16 hin gerichteten geraden Abschnitts 25 des Profils 22 zu liegen kommt, der von der durch die Vorderwand 16 gebildeten Ebene beabstandet ist. Damit reicht der nasenartige Vorsprung oder die Nase 38 nicht bis zum Übergang des schrägen Profilabschnitts 25 zur geraden Vorderwand 16, wie dies ebenfalls in der Figur deutlich wird.

Aufgrund der gewählten Geometrie kann die Dicke der benachbarten Lamellen variieren, da bei einem Übergang von einer dickeren Lamelle mit konvexem Teil die benachbarte dünnere Lamelle mit ihrem Nasenbereich ebenfalls nur in dem schrägen zur Vorderwand hin gerichteten geraden Abschnitt enden muß. Dies ist anhand der strichlierten Form der Lamelle 12 gezeigt. Während die mit durchgezogenen Linien gezeichnete Lamelle 12 eine Dicke d1 aufweist, die der Lamellendicke d1 der Lamelle 14 entspricht, weist die gestrichelt gezeichnete Lamelle 12 eine Dicke d2 auf, die kleiner als die Dicke d1 ist. Die dünnere Lamelle, die in der Figur gestrichelt dargestellt ist, endet mit ihrem nasenartigen Vorsprung ebenfalls in dem schrägen Bereich 25 des konvexen Vorsprunges 22.

Beim Verschwenken der Lamellen 12 und 14 zueinander wird zwischen dem konvexen Profilabschnitt 24 der Nase 22 sowie dem konkaven Profilabschnitt der Ausnehmung 30 nur ein sehr schmaler, wenige Millimeter breiter Spalt gelassen, der ein Einklemmen von Fingern sicher verhindert. In diesem Spalt kann zusätzlich eine Dichtung 40 vorgesehen sein.

Im hier dargestellten Ausführungsbeispiel sind die Lamellen 12 und 14 als Blechteile ausgeführt. Die Blechteile können in hier nicht näher dargestellter Art und Weise mit einem schäumbaren Kunststoffmaterial ausgeschäumt sein.

Im Rahmen der vorliegenden Erfindung ist das Material der Lamellen jedoch frei wählbar.

## Patentansprüche

1. Torblatt mit einer Anzahl über Schamierverbindungen aneinander angelenkten Lamellen (12, 14), welche beim Verfahren von der Offenstellung in die Verschlußstellung oder umgekehrt gegeneinander verschwenkbar sind, wobei die Lamellen jeweils eine Vorderwand (16) und eine Rückwand (18) sowie wenigstens eine Lamellenkante aufweisen, welche an einer entsprechenden Lamellenkante einer benachbarten Lamelle anliegt, wobei eine erste Lamellenkante ein Profil mit einem im wesentlichen konkav ausgebildeten Profilabschnitt aufweist, wobei eine zweite dieser gegenüberliegende Lamellenkante einen zu dem konkav ausgebildeten Profilabschnitt komplementär konvex ausgebildeten Profilabschnitt aufweist, wobei die Krümmungen der konkav bzw. konvex ausgebildeten Profilabschnitte teilweise bogenförmig, insbesondere kreisbogenförmig, oder dem Bogenverlauf etwa nachzeichnend polygonförmig verlaufend und mit ihrem bzw. ihren Kreismittelpunkten etwa in oder in Nähe der benachbarten Scharnierachse bzw. mit ihrem oder ihren Polygon-Brennpunkten auf die jeweils benachbarte Scharnierachse zu gerichtet liegen,
**dadurch gekennzeichnet, daß**
die Lamellen (12, 14) über die Höhe des Tores eine unterschiedliche Dicke (d₁,d₂) aufweisen,
der konvexe bzw. konkave Profilabschnitt von einem mittleren bogenförmigen Abschnitt (24) in einen schräg zur Vorderwand (16) hin gerichteten geraden Abschnitt (25) übergeht, und
die im konkaven Profilabschnitt im Bereich der Vorderwand gebildete Nase (38) von ihrer Außenseite her schräg abgeflacht ist.

2. Torblatt nach Anspruch 1, **dadurch gekennzeichnet, daß** die der Rückwand (18) jeweils am nächsten liegenden Abschnitte der Stirnseiten (26, 34) benachbarter Lamellen jeweils schräg in Richtung zur Schamierachse verlaufen.

3. Torblatt nach Anspruch 1 oder 2, **dadurch gekennzeichnet, daß** der schräg zur Vorderwand (16) hin gerichtete gerade Abschnitt (25, 37) des konvexen bzw. konkaven Profilabschnittes unter einem Winkel α von 23,5 bis 25°, vorzugsweise 24,3°, die durch die Vorderwand (16) gebildete Fläche schneidet.

4. Torblatt nach einem der Ansprüche 1 bis 3, **dadurch gekennzeichnet, daß** die Lamellen (12, 14) des Torblattes jeweils aus einem Rahmen aus Metall oder Kunststoff bestehen.

5. Torblatt nach Anspruch 4, **dadurch gekennzeichnet, daß** der Rahmen aus geformtem Blech besteht.

6. Torblatt nach einem der Ansprüche 1 bis 5, **dadurch gekennzeichnet, daß** die Lamellen (12, 14) über die Höhe des Torblattes kontinuierlich oder stufenweise in ihrer Dicke (d₁, d₂) abnehmen.

## Claims

1. Door leaf with a number of lamellae (12, 14) which are articulated on one another via hinge connections and can be pivoted in relation to one another during displacement from the open position into the closed position or vice versa, wherein the lamellae each have a front wall (16) and a rear wall (18) and at least one lamella edge which butts against a corresponding lamella edge of an adjacent lamella, wherein a first lamella edge has a profile with an essentially concave profile section, wherein a second lamella edge, located opposite the first lamella edge, has a profile section which is formed in a convex manner to complement the concave profile section, and wherein the curvatures of the concave and convex profile sections run, in part, in the form of an arc, in particular in the form of an arc of a circle, or, approximately following the arcuate profile, in the form of a polygon and have their circle centre point or points located approximately in, or in the vicinity of, the adjacent hinge axis and/or have their polygon focus or foci located in the direction of the respectively adjacent hinge axis, **characterized in that** the lamellae (12, 14) have different thicknesses (d₁, d₂) over the height of the door, the convex or concave profile section merges from a central arcuate section (24) into a rectilinear section (25) directed obliquely towards the front wall (16), and the nose (38) formed in the concave profile section in the region of the front wall is flattened obliquely from its outside.

2. Door leaf according to Claim 1, **characterized in that** those sections of the end sides (26, 34) of adjacent lamellae which are located nearest the rear wall (18) in each case each run obliquely in the direction of the hinge axis.

3. Door leaf according to Claim 1 or 2, **characterized in that** the rectilinear section (25, 37), directed obliquely towards the front wall (16), of the respectively convex or concave profile section intersects the surface formed by the front wall (16) at an angle α of from 23.5 to 25°, preferably 24.3°.

4. Door leaf according to one of Claims 1 to 3, **characterized in that** the lamellae (12, 14) of the door. leaf each comprise a frame made of metal or plastic.

5. Door leaf according to Claim 4, **characterized in that** the frame consists of shaped sheet metal.

6. Door leaf according to one of Claims 1 to 5, **characterized in that** the lamellae (12, 14) decrease in thickness (d₁, d₂) in a continuous or stepwise manner over the height of the door leaf.

## Revendications

1. Panneau de porte avec un nombre de lamelles (12, 14) articulées les unes aux autres par des liaisons à charnière qui, lors du déplacement de la position d'ouverture dans la position de fermeture ou inversement, peuvent être amenées à pivoter les unes vers les autres, où les lamelles présentent chacune une paroi avant (16) et une paroi arrière (18) ainsi qu'au moins une arête de lamelle qui s'applique à une arête de lamelle correspondante d'une lamelle avoisinante, où une première arête de lamelle présente un profil avec un tronçon de profil réalisé sensiblement d'une manière concave, où une deuxième arête de lamelle opposée à celle-ci présente un tronçon de profil réalisé d'une manière convexe, complémentaire au tronçon de profil réalisé d'une manière concave, où les courbures des tronçons de profil concave respectivement convexe s'étendent partiellement en forme d'arc, notamment en forme d'arc de cercle ou, en suivant à peu près l'allure de l'arc, en forme de polygone et sont orientés avec leur respectivement leurs centres de cercle à peu près ou au voisinage de l'axe de charnière avoisinante respectivement avec leur ou leurs points focaux de polygone vers l'axe de charnière respectivement avoisinante, **caractérisé en ce que** les lamelles (12, 14) présentent sur la hauteur de la porte_une épaisseur différente (d₁, d₂), **en ce que** le tronçon de profil convexe respectivement concave passe d'un tronçon médian en forme d'arc (24) en un tronçon rectiligne (25) orienté en biais à la paroi avant (16) et **en ce que** l'ergot (38) formé dans le tronçon de profil concave au voisinage de la paroi avant est aplati en biais depuis son côté extérieur.

2. Panneau de porte selon la revendication 1, **caractérisé en ce que** les tronçons des côtés frontaux (26, 34) de lamelles avoisinantes, respectivement les plus proches de la paroi arrière (18), s'étendent respectivement en biais en direction de l'axe de charnière.

3. Panneau de porte selon la revendication 1 ou 2, **caractérisé en ce que** le tronçon rectiligne (25, 37) orienté en biais vers la paroi avant (16) du tronçon de profil convexe respectivement concave coupe selon un angle α de 23,5 à 25°, de préférence selon 24,3°, la surface formée par la paroi avant (16).

4. Panneau de porte selon l'une des revendications 1 à 3, **caractérisé en ce que** les lamelles (12, 14) du panneau de porte sont constituées respectivement d'un cadre en métal ou en matière synthétique.

5. Panneau de porte selon la revendication 4, **caractérisé en ce que** le cadre est constitué de tôle formée.

6. Panneau de porte selon l'une des revendications 1 à 5, **caractérisé en ce que** les lamelles (12, 14) diminuent sur la hauteur du panneau de porte continuellement ou par palierss en épaisseur (d₁, d₂).
